# EUROPÄISCHE PATENTANMELDUNG

(11) **EP 4 194 626 A1**
(43) Veröffentlichungstag der Anmeldung: **14.06.2023**
(21) Anmeldenummer: 22205706.9
(22) Anmeldetag: 07.11.2022
(51) Int. Cl.: E03C 1/04, E03C 1/05

(54) **VERFAHREN ZUR STEUERUNG EINES DUSCHSYSTEMS UND DUSCHSYSTEM**

(30) Priorität: 16.11.2021 DE 102021129928
(71) Anmelder: Grohe AG, 58675 Hemer (DE)
(72) Erfinder: HOEFTE, Niklas, 58675 Hemer (DE); MAY, Sascha, 44879 Bochum (DE)

(57) **Zusammenfassung**

Die Erfindung betrifft ein Verfahren zur Steuerung eines Duschsystems (1).

Die Erfindung betrifft auch ein Duschsystem (1), zumindest umfassend einen Duschkopf (2) mit einem ersten Strahlauslass (3) und einem zweiten Strahlauslass (4), einer Schalteinrichtung (5) zum Aktivieren des gewünschten Strahlauslasses (3) und einem Temperatursensor (9) zur Bestimmung einer Temperatur eines durch den Duschkopf (2) strömenden Volumenstroms (10); sowie eine Bedieneinheit (14), durch die der Duschkopf (2) aktivierbar und die Schalteinrichtung (5) steuerbar ist, wobei die Bedieneinheit (14) mit dem Duschkopf (2) nur über kabellose Datenübertragung kommuniziert.

## Beschreibung

Die vorliegende Erfindung betrifft ein Verfahren zur Steuerung eines Duschsystems sowie ein Duschsystem.

Ein Duschsystem umfasst regelmäßig einen Duschkopf, der an eine Mischbatterie zur Versorgung mit Mischwasser angeschlossen ist. Wenn ein Nutzer das Wasser in dem Duschsystem aktiviert, ist dieses Wasser zunächst kalt. Je nach Installation kann es Sekunden bis hin zu Minuten dauern, bis warmes Wasser aus dem Duschkopf (aus der Kopfbrause) austritt. Für die meisten Nutzer ist es unangenehm sich direkt unter das zunächst kalte Wasser zu stellen. Daher ist es üblich, zunächst zu warten bis das Wasser aufgewärmt ist und immer wieder die Temperatur des Wassers zu erfühlen - so lange bis eine als angenehm empfundene Temperatur erreicht ist.

Außerdem befindet sich in dem Duschkopf bzw. in der Zuleitung zum Duschkopf (z. B. Rohrleitungen, Duschsystem, Brausearm, Mischbatterie etc.) noch Restwasser. Bei Produkten mit mehreren Strahlarten (z. B. Duschkopf bzw. Kopfbrause) befindet sich zusätzlich zum Hauptvolumenstrom ggf. noch Restwasser in einer zuletzt nicht genutzten Kammer einer Strahlart. Dies kann z. B. in einer Strahlart eines sogenannten Jet Strahls sein, wenn zuletzt ausschließlich eine andere Strahlart, z. B. der sogenannte Rain Strahl, verwendet wurde. Dieses Wasser kann unter Umständen bereits mehrere Wochen dort verbleiben.

Es besteht also ein Bedürfnis, zum einen das kalte Wasser und zum anderen das Restwasser aus dem Produkt zu entfernen bevor der Nutzer anfängt zu duschen, sich also dem aus dem Duschkopf austretenden Volumenstrom aussetzt.

Aus der US 10,358,802 B2 ein Duschkopfsystem bekannt, bei dem ein Duschkopf in einer Aufnahme mit einem Abfluss und einem Temperatursensor sowie einer Temperaturanzeige angeordnet werden kann. Bei Aktivieren des Duschkopfsystem strömt Wasser aus dem Duschkopf in die Aufnahme und hin zum Abfluss. Die Temperatur des Wassers wird gemessen und angezeigt. Ein Nutzer kann so abwarten, bis das Wasser eine gewünschte Temperatur erreicht hat.

Aus der US 10,967,390 B2 ist ein Duschkopfsystem mit einer Mischbatterie bekannt, an die der Duschkopf angeschlossen ist. Wasser wird bis zum Erreichen einer Mindesttemperatur in der Mischbatterie einem Ausfluss zugeführt. Erst bei Erreichen der Mindesttemperatur erfolgt eine Umleitung des Wassers hin zum Duschkopf.

Aufgabe der Erfindung ist es daher, die mit Bezug auf den Stand der Technik geschilderten Probleme zumindest teilweise zu lösen und insbesondere ein Verfahren zur Steuerung eines Duschsystems sowie ein Duschsystem anzugeben, bei dem kaltes Wasser und Restwasser aus einem Duschkopf mit mindestens zwei Strahlarten entfernt werden kann.

Diese Aufgabe wird gelöst mit einem Verfahren gemäß den Merkmalen des unabhängigen Patentanspruchs 1 sowie durch ein Duschsystem gemäß den Merkmalen des unabhängigen Patentanspruchs 8. Weitere vorteilhafte Ausgestaltungen der Erfindung sind in den abhängigen Patentansprüchen angegeben. Es ist darauf hinzuweisen, dass die in den abhängigen Patentansprüchen einzeln aufgeführten Merkmale in beliebiger technologisch sinnvoller Weise miteinander kombiniert werden können und weitere Ausgestaltungen der Erfindung definieren. Darüber hinaus werden die in den Patentansprüchen angegebenen Merkmale in der Beschreibung näher präzisiert und erläutert, wobei weitere bevorzugte Ausgestaltungen der Erfindung dargestellt werden.

Hierzu trägt ein Verfahren zur Steuerung eines Duschsystems bei. Das Duschsystem weist zumindest
- einen Duschkopf mit einem ersten Strahlauslass und einem zweiten Strahlauslass sowie einer Schalteinrichtung zum Aktivieren des gewünschten Strahlauslasses;
- eine Mischbatterie zum Mischen von Kaltwasser und Warmwasser zu Mischwasser mit einer gewünschten Mischwassertemperatur;
- eine Verbindungsleitung zwischen dem Duschkopf und der Mischbatterie zur Zuleitung des Mischwassers zum Duschkopf; sowie
- einen Temperatursensor
auf.

Das Verfahren umfasst zumindest die folgenden Schritte:
a) Aktivieren des Duschsystems durch Einschalten eines Volumenstroms, der durch die Verbindungsleitung hin zum Duschkopf strömt;
b) Aktivieren zumindest des ersten Strahlauslasses, so dass der Volumenstrom nur über den ersten Strahlauslass ausströmt;
c) Messen der Temperatur des Volumenstroms mit dem Temperatursensor, wobei der erste Strahlauslass aktiviert bleibt, bis der Volumenstrom eine Mindesttemperatur erreicht hat;
d) Aktivieren zumindest des zweiten Strahlauslasses, sobald der Volumenstrom die Mindesttemperatur erreicht hat.

Dabei werden in den Schritten b) und d) voneinander unterschiedliche Strahlausgänge oder voneinander unterschiedliche Kombinationen von Strahlausgängen aktiviert.

Die obige (nicht abschließende) Einteilung der Verfahrensschritte in a) bis d) soll vorrangig nur zur Unterscheidung dienen und keine Reihenfolge und/oder Abhängigkeit erzwingen. Auch die Häufigkeit der Verfahrensschritte kann variieren. Ebenso ist möglich, dass Verfahrensschritte einander zumindest teilweise zeitlich überlagern. Ganz besonders bevorzugt finden die Verfahrensschritte a) bis c) zumindest zeitweise zeitlich parallel zueinander statt. Insbesondere wird bei Aktivieren des Duschsystems immer (zumindest oder ausschließlich) der erste Strahlauslass aktiviert. Die Temperatur kann kontinuierlich oder in zeitlichen Abständen gemessen werden. Schritt c) kann auch unmittelbar nach Schritt a) und vor, oder gleichzeitig mit, Schritt b) durchgeführt werden. Schritt d) ist bedingt und wird nur dann ausgeführt, wenn in Schritt c) ein Erreichen der Mindesttemperatur ermittelt wurde. Insbesondere werden die Schritte a) bis d) in der angeführten Reihenfolge durchgeführt.

Der Duschkopf weist einen ersten Strahlauslass einen zweiten Strahlauslass sowie eine Schalteinrichtung zum Aktivieren des gewünschten Strahlauslasses auf. Dabei können auch mehr als zwei Strahlauslässe vorgesehen sein. Die Schalteinrichtung umfasst z. B. mindestens ein Ventil, durch die ein Volumenstrom zu dem jeweiligen Strahlauslass, ggf. auch zu mehreren Strahlauslässen umleitbar ist. Über einen Strahlauslass tritt ein Volumenstrom einer Flüssigkeit (insbesondere Wasser) aus dem Duschsystem aus und kann von einem Nutzer zum Duschen genutzt werden.

Die Mischbatterie ist zum Mischen von Kaltwasser und Warmwasser zu Mischwasser mit einer gewünschten Mischwassertemperatur geeignet ausgeführt. Die Mischbatterie kann ein Mischventil zum Mischen von Kaltwasser und Warmwasser zu Mischwasser mit einer gewünschten Mischwassertemperatur aufweisen. Das Kaltwasser ist dem Mischventil insbesondere über eine Kaltwasserleitung und das Warmwasser über eine Warmwasserleitung zuführbar. Das Kaltwasser kann dabei eine Kaltwassertemperatur aufweisen, die insbesondere maximal 25 °C (Celsius), bevorzugt 1 °C bis 25 °C, besonders bevorzugt 5 °C bis 20 °C beträgt. Das Warmwasser kann eine Warmwassertemperatur aufweisen, die insbesondere maximal 90 °C, bevorzugt 25 °C bis 90 °C, besonders bevorzugt 55 °C bis 65 °C, beträgt.

Über die Verbindungsleitung ist der Duschkopf mit der Mischbatterie fluidtechnisch verbunden, so dass bei Aktivieren des Duschsystems und je nach Bedarf Kaltwasser, Warmwasser oder Mischwasser hin zum Duschkopf geleitet werden kann.

Der Temperatursensor dient der Messung und Bestimmung einer Temperatur des dem Duschkopf zugeführten Volumenstroms. Der Temperatursensor kann in der Mischbatterie, in oder an der Verbindungsleitung oder in dem Duschkopf angeordnet sein.

Der Duschkopf weist insbesondere zwischen dem jeweiligen Strahlauslass und der Verbindungsleitung jeweils ein Leitungsvolumen auf, in dem Restwasser verbleiben kann. Dieses Restwasser wird erst bei Aktivierung des jeweiligen Strahlauslasses aus dem Duschkopf entfernt.

Gemäß Schritt a) erfolgt insbesondere ein Aktivieren des Duschsystems durch Einschalten eines Volumenstroms, der durch die Verbindungsleitung hin zum Duschkopf strömt. Die Aktivierung erfolgt regelmäßig durch einen Nutzer, z. B. durch Betätigen der Mischbatterie oder einer Bedieneinheit des Duschsystems. Der Volumenstrom weist je nach Installationsart des Duschsystems zumindest zunächst eine Temperatur auf, die regelmäßig eine Mindesttemperatur unterschreitet. Die Mindesttemperatur stellt dabei insbesondere eine Temperatur dar, die durch einen Nutzer als angenehm empfunden wird, also z. B. zwischen 20 und 40 Grad Celsius.

Gemäß Schritt b) erfolgt insbesondere ein Aktivieren zumindest des ersten Strahlauslasses, so dass der Volumenstrom zumindest oder ausschließlich über den ersten Strahlauslass ausströmt. Der erste Strahlauslass kann ein bestimmter Strahlauslass sein, z. B. für einen Jet-Strahl (wenige aber größere Öffnungen, so dass durch jede Öffnung ein relativ großer Volumenstrom ausströmt) oder einen Rain-Strahl (viele aber kleinere Öffnungen, so dass durch jede Öffnung ein relativ kleiner Volumenstrom ausströmt). Bevorzugt wird zunächst der für einen Jet-Strahl vorgesehene Strahlauslass ausgewählt. Es können aber auch mehrere, z. B. alle, Strahlauslässe ausgewählt werden.

Gemäß Schritt c) erfolgt insbesondere ein Messen der Temperatur des Volumenstroms mit dem Temperatursensor. Die Temperatur kann kontinuierlich oder in zeitlichen Abständen gemessen werden. Der ausgewählte (erste) Strahlauslass bleibt aktiviert, bis der Volumenstrom eine Mindesttemperatur erreicht hat.

Wird in Schritt c) unmittelbar bei oder nach dem Aktivieren des Duschsystems festgestellt, dass die Mindesttemperatur erreicht ist, kann auch direkt auf den jeweiligen anderen Strahlauslass umgeschaltet bzw. geschaltet werden. Bevorzugt ist allerdings, dass zunächst immer Schritt b) durchgeführt wird und ggf. kurze Zeit später (also ohne erneute Durchführung des Schrittes c)) dann Schritt d).

Gemäß Schritt d) erfolgt insbesondere ein Aktivieren zumindest des zweiten Strahlauslasses, sobald der Volumenstrom die Mindesttemperatur erreicht hat. In den Schritten b) und d) werden insbesondere voneinander unterschiedliche Strahlausgänge oder voneinander unterschiedliche Kombinationen von Strahlausgängen aktiviert.

Es ist dabei insbesondere nicht zwingend, dass in Schritt b) zunächst nur der erste Strahlausgang und in Schritt d) dann nur der zweite Strahlausgang aktiviert wird. Insbesondere sollten in den Schritten b) und d) voneinander unterschiedliche Strahlausgänge und/ oder unterschiedliche Kombinationen von Strahlausgängen aktiviert werden. Insbesondere kann so ermöglicht werden, dass ein Nutzer anhand der unterschiedlichen Strahlformen und/ oder des unterschiedlichen Geräuschs, das durch die Nutzung der verschiedenen Strahlausgänge bzw. deren verschiedenen Kombinationen entsteht, auf ein Erreichen der Mindesttemperatur schließen kann. Es wird also so insbesondere ein optisches und/ oder akustisches Unterscheidungsmerkmal bereitgestellt, dass durch den Nutzer sensorisch (also über seine Sinnesorgane, z. B. die Augen bzw. das Gehör) erfasst und verarbeitet werden kann.

Das vorgeschlagene Verfahren ermöglicht, dass kaltes Wasser aus dem Duschsystem entfernt wird. Ggf. vorhandenes Restwasser wird ebenfalls entfernt, da die unterschiedlichen Strahlauslässe infolge des Verfahrens (automatisch) gespült werden. Das Erreichen der Mindesttemperatur wird insbesondere auf mehrfache Art und Weise dargestellt: z. B. wie ausgeführt akustisch und/ oder optisch anhand der ausgewählten Strahlauslässe sowie ggf. durch eine Signaleinrichtung. Die Mindesttemperatur ist insbesondere durch einen Nutzer frei bestimmbar. Die vorgeschlagene Lösung lässt sich insbesondere in ein bestehendes Produkt mit relativ niedrigem Aufwand integrieren, so dass Kosten geringgehalten werden können. Eine Nachrüstung beim Kunden ist ebenfalls möglich.

Insbesondere ist der Temperatursensor in dem Duschkopf angeordnet.

Insbesondere ist die Mindesttemperatur für jede Aktivierung des Duschsystems einstellbar, insbesondere durch einen Nutzer.

Insbesondere umfasst die Schalteinrichtung mindestens zwei Magnetventile, durch die der erste Strahlauslass, der zweite Strahlauslass oder beide Strahlauslässe aktivierbar sind. Ist ein Strahlauslass aktiviert, strömt ein Volumenstrom bzw. ein Teilvolumenstrom über diesen Strahlauslass aus dem Duschkopf aus.

Insbesondere weist das Duschsystem eine Signaleinrichtung, durch die ein optisches Signal erzeugbar ist, das zumindest darauf hinweist, dass die Mindesttemperatur erreicht ist. Das optische Signal ist insbesondere ein Leuchtsignal, z. B. erzeugt durch eine LED oder ein anderes Leuchtmittel.

Insbesondere weist das Duschsystem eine Bedieneinheit auf, durch die zumindest das Duschsystem aktivierbar und die Schalteinrichtung steuerbar ist. Die Bedieneinheit kommuniziert mit dem Duschkopf nur über kabellose Datenübertragung, also z. B. über Bluetooth, WLAN oder über ein Funksignal mit festgelegtem Frequenzbereich. Die Bedieneinheit ist insbesondere eine Fernbedienung, die als Hardware z. B. zusammen mit dem Duschsystem bereitgestellt wird. Die Fernbedienung kann aber alternativ auch als Programm bereitgestellt werden, so dass z. B. über ein Smartphone oder ein Tablet als Hardware die Bedieneinheit realisierbar ist.

Insbesondere weist die Bedieneinheit eine Signaleinrichtung auf, durch die ein optisches Signal erzeugbar ist, das zumindest darauf hinweist, dass die Mindesttemperatur erreicht ist. Das optische Signal ist insbesondere ein Leuchtsignal, z. B. erzeugt durch eine LED oder ein anderes Leuchtmittel.

Der Duschkopf verfügt insbesondere über eine batteriebetriebene Elektronik, um zumindest die Schalteinrichtung (ggf. auch eine Sende-/Empfangseinheit für die kabellose Datenübertragung) anzusteuern. Die Elektronik ist insbesondere über Bluetooth low energy (BLE) mit einer an einer Wand frei positionierbaren als Fernbedienung ausgeführten Bedieneinheit verbunden, welche ebenfalls batteriebetrieben ist.

Nach dem Umschalten des Strahlauslasses gemäß Schritt d) gehen der Temperatursensor und die Elektronik insbesondere in einen Passivbetrieb, bei dem möglichst wenig Energie verbraucht wird.

Es wird weiter ein Duschsystem vorgeschlagen, insbesondere eingerichtet zur Durchführung des hier vorgeschlagenen Verfahrens, zumindest umfassend
- einen Duschkopf mit einem ersten Strahlauslass und einem zweiten Strahlauslass, einer Schalteinrichtung zum Aktivieren des gewünschten Strahlauslasses und einem Temperatursensor zur Bestimmung einer Temperatur eines durch den Duschkopf strömenden Volumenstroms;
- eine Bedieneinheit, durch die der Duschkopf aktivierbar und die Schalteinrichtung steuerbar ist, wobei die Bedieneinheit mit dem Duschkopf nur über kabellose Datenübertragung kommuniziert.

Die vorstehenden Ausführungen zum Duschkopf und zur Bedieneinheit gelten hier gleichermaßen.

Das vorgeschlagene Duschsystem kann mit bekannten Komponenten von Duschsystem, z. B. Mischbatterien und Verbindungsleitungen, insbesondere kombiniert werden. Z. B. kann ein vorhandenes Duschsystem durch die vorgeschlagenen Komponenten ergänzt oder nachgerüstet werden, so dass das derart veränderte Duschsystem dann die beschriebene Funktionalität aufweist.

Insbesondere umfasst die Schalteinrichtung mindestens zwei Magnetventile, durch die der erste Strahlauslass, der zweite Strahlauslass oder beide Strahlauslässe aktivierbar sind.

Insbesondere weist die Bedieneinheit eine Signaleinrichtung auf, durch die ein optisches Signal erzeugbar ist, das zumindest darauf hinweist, dass der Volumenstrom eine Mindesttemperatur erreicht hat.

Insbesondere ist zumindest ein System zur Datenverarbeitung, insbesondere in der Bedieneinheit, vorgesehen, das Mittel aufweist, die zur Durchführung des beschriebenen Verfahrens geeignet ausgestattet, konfiguriert oder programmiert sind bzw. die das Verfahren ausführen.

Insbesondere umfasst die Bedieneinheit ein System zur Datenverarbeitung, z. B. ein Steuergerät, das Mittel zur Ausführung der Schritte des Verfahrens aufweist und/ oder das Mittel aufweist, die zur Ausführung der Schritte des Verfahrens geeignet ausgestattet, konfiguriert oder programmiert sind bzw. die das Verfahren ausführen.

Die Mittel umfassen z. B. einen Prozessor und einen Speicher, in dem durch den Prozessor auszuführende Befehle gespeichert sind, sowie Datenleitungen oder (Funk-)Übertragungseinrichtungen, die eine Übertragung von Befehlen, Messwerten, Daten oder ähnlichem zwischen den angeführten Elementen ermöglichen.

Es wird weiter ein Computerprogramm vorgeschlagen, umfassend Befehle, die bei der Ausführung des Programms durch einen Computer diesen veranlassen, das beschriebene Verfahren bzw. die Schritte des beschriebenen Verfahrens auszuführen.

Es wird weiter ein computerlesbares Speichermedium vorgeschlagen, umfassend Befehle, die bei der Ausführung durch einen Computer diesen veranlassen, das beschriebene Verfahren bzw. die Schritte des beschriebenen Verfahrens auszuführen.

Die Ausführungen zu dem Verfahren sind insbesondere auf das Duschsystem, das System zur Datenverarbeitung und/oder das computerimplementierte Verfahren (also das Computerprogramm und das computerlesbare Speichermedium) übertragbar und umgekehrt.

Die Erfindung sowie das technische Umfeld werden nachfolgend anhand der Figuren näher erläutert. Es ist darauf hinzuweisen, dass die Figuren eine besonders bevorzugte Ausführungsvariante der Erfindung zeigen, diese jedoch nicht darauf beschränkt ist. Dabei sind gleiche Bauteile in den Figuren mit denselben Bezugszeichen versehen. Es zeigen beispielhaft und schematisch:
- Fig. 1:: ein Duschsystem, zumindest teilweise in einer perspektivischen Ansicht;
- Fig. 2:: das Duschsystem nach Fig. 1 in einem ersten Zustand;
- Fig. 3:: das Duschsystem nach Fig. 1 in einem zweiten Zustand; und
- Fig. 4:: einen Ablauf des Verfahrens.

Die Fig. 1 zeigt ein Duschsystem 1, zumindest teilweise in einer perspektivischen Ansicht. Das Duschsystem 1 umfasst einen Duschkopf 2 mit einem ersten Strahlauslass 3 und einem zweiten Strahlauslass 4 (siehe Fig. 2 und 3), einer Schalteinrichtung 5 zum Aktivieren des gewünschten Strahlauslasses 3, 4 und einem Temperatursensor 9 zur Bestimmung einer Temperatur eines durch den Duschkopf 2 strömenden Volumenstroms 10. Die Schalteinrichtung 5 umfasst zwei Magnetventile 11, durch die der erste Strahlauslass 3, der zweite Strahlauslass 4 oder beide Strahlauslässe 3, 4 aktivierbar sind. Weiter umfasst das Duschsystem 1 eine Bedieneinheit 14, durch die der Duschkopf 2 aktivierbar und die Schalteinrichtung 5 steuerbar ist, wobei die Bedieneinheit 14 mit dem Duschkopf 2 nur über kabellose Datenübertragung kommuniziert. Die Bedieneinheit 14 und der Duschkopf 2 weisen für die Datenübertragung bzw. für die Übertragung von Datensignalen 20 eine Sende-/Empfangseinheit 15 auf. Die Bedieneinheit 14 weist mehrere Bedienoberflächen 16 auf, durch die der jeweilige Strahlauslass 3, 4 bzw. die Auswahl beider Strahlauslässe 3, 4 möglich ist.

Der Duschkopf 2 verfügt über eine batteriebetriebene Elektronik 19 (ein System zur Datenverarbeitung), um die Schalteinrichtung 5, den Temperatursensor 9 und die Sende-/Empfangseinheit 15 für die kabellose Datenübertragung anzusteuern. Die Elektronik ist über Bluetooth low energy (BLE) mit der an einer Wand frei positionierbaren als Fernbedienung ausgeführten Bedieneinheit 14 verbunden, welche ebenfalls batteriebetrieben ist. Die Batterien 17 sind für einen Nutzer einfach einzubauen bzw. auszutauschen.

Der Duschkopf 2 kann über eine (Kugel-)Gelenk 18 mit einer Verbindungsleitung 8 verbunden werden. Die Verbindungsleitung 8 verbindet den Duschkopf 2 mit einer Mischbatterie 6, die hier nur angedeutet ist.

Fig. 2 zeigt das Duschsystem 1 nach Fig. 1 in einem ersten Zustand. Auf die Ausführungen zu Fig. 1 wird verwiesen.

Der Duschkopf 2 weist einen ersten Strahlauslass 3 und einen zweiten Strahlauslass 4 auf. Über einen Strahlauslass 3, 4 tritt ein Volumenstrom 10 einer Flüssigkeit (insbesondere Wasser) aus dem Duschsystem 1 aus und kann von einem Nutzer zum Duschen genutzt werden.

Gemäß Schritt a) erfolgt ein Aktivieren des Duschsystems 1 durch Einschalten eines Volumenstroms 10, der durch die Verbindungsleitung 8 hin zum Duschkopf 2 strömt. Die Aktivierung erfolgt regelmäßig durch einen Nutzer, z. B. durch Betätigen der Mischbatterie 6 oder einer Bedieneinheit 14 des Duschsystems 1. Der Volumenstrom 10 weist je nach Installationsart des Duschsystems 1 zumindest zunächst eine Temperatur auf, die regelmäßig eine Mindesttemperatur unterschreitet.

Gemäß Schritt b) erfolgt ein Aktivieren des ersten Strahlauslasses 3 (erster Zustand des Duschsystems 1), so dass der Volumenstrom 10 an Mischwasser 7 ausschließlich über den ersten Strahlauslass 3 ausströmt. Der erste Strahlauslass 3 ist für einen Jet-Strahl vorgesehen. Der zweite Strahlauslass 4 ist für einen Rain-Strahl vorgesehen (siehe Fig. 3).

Die Bedieneinheit 14 weist eine Signaleinrichtung 12 auf, durch die ein optisches Signal 13 erzeugbar ist, das darauf hinweist, dass die Mindesttemperatur (noch nicht) erreicht ist. Das optische Signal ist ein Leuchtsignal, erzeugt durch eine LED. Das Leuchten der Signaleinrichtung 12 deutet darauf hin, dass die Mindesttemperatur noch nicht erreicht ist.

Gemäß Schritt c) erfolgt ein Messen der Temperatur des Volumenstroms 10 mit dem Temperatursensor 9. Die Temperatur kann kontinuierlich oder in zeitlichen Abständen gemessen werden. Der ausgewählte erste Strahlauslass 3 bleibt aktiviert, bis der Volumenstrom 10 eine Mindesttemperatur erreicht hat.

Fig. 3 zeigt das Duschsystem nach Fig. 1 in einem zweiten Zustand. Auf die Ausführungen zu Fig. 1 und 2 wird verwiesen.

Gemäß Schritt d) erfolgt ein Aktivieren des zweiten Strahlauslasses 4, sobald der Volumenstrom 10 die Mindesttemperatur erreicht hat. In den Schritten b) und d) werden voneinander unterschiedliche Strahlausgänge 3, 4 aktiviert.

Fig. 4 zeigt einen Ablauf des Verfahrens. Gemäß Schritt a) erfolgt ein Aktivieren des Duschsystems durch Einschalten eines Volumenstroms 10, der durch die Verbindungsleitung 8 hin zum Duschkopf 2 strömt (Schritt a) 21). Die Aktivierung 21 erfolgt regelmäßig durch einen Nutzer, z. B. durch Betätigen der Mischbatterie 6 oder einer Bedieneinheit 14 des Duschsystems 1.

Die Bedieneinheit 14 weist eine Signaleinrichtung 12 auf, durch die ein optisches Signal 13 erzeugbar ist, das darauf hinweist, dass die Mindesttemperatur noch nicht erreicht ist (Signalerzeugung 22). Das optische Signal ist ein Leuchtsignal, erzeugt durch eine LED. Das Leuchten der Signaleinrichtung 12 deutet darauf hin, dass die Mindesttemperatur noch nicht erreicht ist.

Gemäß Schritt b) erfolgt ein Aktivieren des ersten Strahlauslasses 3, so dass der Volumenstrom 10 ausschließlich über den ersten Strahlauslass 3 ausströmt (Schritt b) 23).

Gemäß Schritt c) erfolgt ein Messen der Temperatur des Volumenstroms 10 mit dem Temperatursensor 9 (Schritt c) 24). Der ausgewählte erste Strahlauslass 3 bleibt aktiviert, bis der Volumenstrom 10 eine Mindesttemperatur erreicht hat.

Gemäß Schritt d) erfolgt ein Aktivieren zumindest des zweiten Strahlauslasses 4, sobald der Volumenstrom 10 die Mindesttemperatur erreicht hat (Schritt d) 27).

Das Erreichen der Mindesttemperatur wird hier als Schritt c1) bezeichnet (Schritt c1) 25).

Wird die Mindesttemperatur erreicht, erlischt das Leuchtsignal der Signaleinrichtung 12. Das Erlöschen des Leuchtsignals wird hier als Schritt c2) bezeichnet (Schritt c2) 26).

Nach dem Umschalten des Strahlauslasses 3, 4 gehen der Temperatursensor 9 und die Elektronik 19 in einen Passivbetrieb, bei dem möglichst wenig Energie verbraucht wird. Das Einleiten des Passivbetriebs wird hier als Schritt d1) bezeichnet (Schritt d1) 28).

### Bezugszeichenliste

- 1: Duschsystem
- 2: Duschkopf
- 3: erster Strahlauslass
- 4: zweiter Strahlauslass
- 5: Schalteinrichtung
- 6: Mischbatterie
- 7: Mischwasser
- 8: Verbindungsleitung
- 9: Temperatursensor
- 10: Volumenstrom
- 11: Magnetventil
- 12: Signaleinrichtung
- 13: Signal
- 14: Bedieneinheit
- 15: Sende-/Empfangseinheit
- 16: Bedienoberfläche
- 17: Batterie
- 18: Gelenk
- 19: Elektronik
- 20: Datensignal
- 21: Schritt a)
- 22: Signalerzeugung
- 23: Schritt b)
- 24: Schritt c)
- 25: Schritt c1)
- 26: Schritt c2)
- 27: Schritt d)
- 28: Schritt d1)

## Patentansprüche

1. Verfahren zur Steuerung eines Duschsystems (1), wobei das Duschsystem (1) zumindest
- einen Duschkopf (2) mit einem ersten Strahlauslass (3) und einem zweiten Strahlauslass (4) sowie einer Schalteinrichtung (5) zum Aktivieren des gewünschten Strahlauslasses (3, 4);
- eine Mischbatterie (6) zum Mischen von Kaltwasser und Warmwasser zu Mischwasser (7) mit einer gewünschten Mischwassertemperatur;
- eine Verbindungsleitung (8) zwischen dem Duschkopf (2) und der Mischbatterie (6) zur Zuleitung des Mischwassers (7) zum Duschkopf (2); sowie
- einen Temperatursensor (9)
aufweist; wobei das Verfahren zumindest die folgenden Schritte umfasst:
a) Aktivieren des Duschsystems (1) durch Einschalten eines Volumenstroms (10), der durch die Verbindungsleitung (8) hin zum Duschkopf (2) strömt;
b) Aktivieren zumindest des ersten Strahlauslasses (3), so dass der Volumenstrom (10) zumindest über den ersten Strahlauslass (3) ausströmt;
c) Messen der Temperatur des Volumenstroms (10) mit dem Temperatursensor (9), wobei der erste Strahlauslass (3) aktiviert bleibt, bis der Volumenstrom (10) eine Mindesttemperatur erreicht hat;
d) Aktivieren zumindest des zweiten Strahlauslasses (4), sobald der Volumenstrom (10) die Mindesttemperatur erreicht hat;
wobei in den Schritten b) und d) voneinander unterschiedliche Strahlausgänge (3, 4) oder voneinander unterschiedliche Kombinationen von Strahlausgängen (3, 4) aktiviert werden.

2. Verfahren nach Patentanspruch 1, wobei der Temperatursensor (9) in dem Duschkopf (2) angeordnet ist.

3. Verfahren nach einem der vorhergehenden Patentansprüche, wobei die Mindesttemperatur für jede Aktivierung des Duschsystems (1) einstellbar ist.

4. Verfahren nach einem der vorhergehenden Patentansprüche, wobei die Schalteinrichtung (5) mindestens zwei Magnetventile (11) umfasst, durch die der erste Strahlauslass (3), der zweite Strahlauslass (4) oder beide Strahlauslässe (3, 4) aktivierbar sind.

5. Verfahren nach einem der vorhergehenden Patentansprüche, wobei das Duschsystem (1) eine Signaleinrichtung (12) aufweist, durch die ein optisches Signal (13) erzeugbar ist, das zumindest darauf hinweist, dass die Mindesttemperatur erreicht ist.

6. Verfahren nach einem der vorhergehenden Patentansprüche, wobei das Duschsystem (1) eine Bedieneinheit (14) aufweist, durch die zumindest das Duschsystem (1) aktivierbar und die Schalteinrichtung (5) steuerbar ist, wobei die Bedieneinheit (14) mit dem Duschkopf (2) nur über kabellose Datenübertragung kommuniziert.

7. Verfahren nach Patentanspruch 5, wobei die Bedieneinheit (14) eine Signaleinrichtung (12) aufweist, durch die ein optisches Signal (13) erzeugbar ist, das zumindest darauf hinweist, dass die Mindesttemperatur erreicht ist.

8. Duschsystem (1), zumindest umfassend
- einen Duschkopf (2) mit einem ersten Strahlauslass (3) und einem zweiten Strahlauslass (4), einer Schalteinrichtung (5) zum Aktivieren des gewünschten Strahlauslasses (3) und einem Temperatursensor (9) zur Bestimmung einer Temperatur eines durch den Duschkopf (2) strömenden Volumenstroms (10);
- eine Bedieneinheit (14), durch die der Duschkopf (2) aktivierbar und die Schalteinrichtung (5) steuerbar ist, wobei die Bedieneinheit (14) mit dem Duschkopf (2) nur über kabellose Datenübertragung kommuniziert.

9. Duschsystem (1) nach Patentanspruch 8, wobei die Schalteinrichtung (5) mindestens zwei Magnetventile (11) umfasst, durch die der erste Strahlauslass (3), der zweite Strahlauslass (4) oder beide Strahlauslässe (3, 4) aktivierbar sind.

10. Duschsystem (1) nach einem der vorhergehenden Patentansprüche 8 und 9, wobei die Bedieneinheit (14) eine Signaleinrichtung (12) aufweist, durch die ein optisches Signal (13) erzeugbar ist, das zumindest darauf hinweist, dass der Volumenstrom eine Mindesttemperatur erreicht hat.
